# EUROPÄISCHE PATENTSCHRIFT

(11) **EP 0 513 509 B1**
(45) Veröffentlichungstag und Bekanntmachung des Hinweises auf die Patenterteilung: **22.11.1995**
(21) Anmeldenummer: 92105573.7
(22) Anmeldetag: 01.04.1992
(51) Int. Cl.: B66B 13/12

(54) **Aufzug**
Elevator
Ascenseur

(30) Priorität: 14.05.1991 CH 1436/91
(43) Veröffentlichungstag der Anmeldung: 19.11.1992
(73) Patentinhaber: INVENTIO AG, CH-6052 Hergiswil NW (CH)
(72) Erfinder: Husmann, Josef, CH-6006 Luzern (CH); Weingartner, Franz, CH-6030 Ebikon (CH)

(56) Entgegenhaltungen:
- EP-A- 0 332 841
- FR-A- 2 461 674
- FR-A- 2 625 991
- US-A- 3 605 952

## Beschreibung

Die Erfindung betrifft einen Aufzug mit einer Türantriebsvorrichtung mit Verriegelungsmechanismus, bei welchem im Bereich der Etagen eine mit einer Schachttür durch einen Kupplungsmechanismus verbindbare Kabinentür von einem Türantrieb bewegbar ist, wobei der Kupplungsmechanismus aus einem an einem Kabinentürflügel gelagerten Mitnehmerparallelogramm und zwei jeweils an jeder Schachttür angeordneten Kupplungsrollen besteht und der Türantrieb einen über der Kabine angeordneten Antriebsmotor , ein Vorgelege und ein bandförmiges Antriebsmittel aufweist, welches mit der Kabinentür durch eine Betätigungseinrichtung verbunden ist und welches die Kabinentür in der geschlossenen und in der offenen Stellung fixiert, wobei der Verriegelungsmechanismus einen über der Kabine schwenkbar gelagerten Kabinentürriegel aufweist, der durch das Eigengewicht in einer Haltestellung verriegelt und mittels der Betätigungseinrichtung in eine Freigabestellung drückbar ist.

Mit der EP-PS 0 164 581 ist ein derartiger Aufzug mit Türantriebsvorrichtung mit Verriegelungsmechanismus bekanntgeworden, bei welcher für das Ankuppeln der Kabinentür mit einer Schachttür ein an der Kabinentür angeordnetes Mitnehmerparallelogramm mit zwei jeweils an jeder Schachttür befestigten Rollenzapfen zusammenarbeitet. Eine durch das Mitnehmerparallelogramm und einen Winkelhebel gesteuerte Klinke hält die Kabinentür in einer verriegelten Stellung, einerseits bei geschlossenem Mitnehmerparallelogramm für die freie Durchfahrt durch eine nicht angesteuerte Etage und anderseits bei ganz geöffnetem Mitnehmerparallelogramm, beispielsweise bei Stromausfall, ausserhalb eines Stockwerkes. Die Klinke wird geöffnet, wenn sich die Kabine im Bereich einer Etage befindet, indem eine am Winkelhebel angeordnete Steuerrolle auf eine an der Schachttür angeordnete Steuerkurve aufläuft und den Winkelhebel dreht, wobei die Klinke aus der Verriegelung geführt wird. Diese Entriegelung erfolgt in jeder angesteuerten Etage, oder bei Stromausfall dann, wenn sich die Aufzugskabine innerhalb der Türöffnungszone einer Etage befindet. Die Kabinentür und die angekuppelte Schachttür werden, je nach dem Zustand, entweder durch den Türantrieb automatisch geöffnet, oder können von Hand aufgedrückt werden. Die Kabinentür bleibt aber verriegelt, wenn sich die Aufzugskabine, beispielsweise bei Stromausfall, ausserhalb der Türöffnungszone einer Etage befindet.

Ein Nachteil dieser Vorrichtung liegt darin, dass in jeder Etage eine Steuerkurve für die Entriegelung der Kabinentürverriegelung erforderlich ist, welche in jeder Etage genau mit der an der Kabine angeordneten Antriebsvorrichtung zusammenarbeiten muss und deshalb auf der Baustelle genaue und aufwendige Regulierarbeiten erfordert.

Eine weitere Türantriebsvorrichtung mit Verriegelungsmechanismus für Aufzüge ähnlicher Bauart ist mit der EP-A-0 332 841, die die Merkmale des Oberbegriffs des Anspruchs 1 zeigt, bekanntgeworden. Bei dieser Vorrichtung ist die Kabinentür im Bereich der Etagen ebenfalls durch einen Kupplungsmechanismus mit der Schachttür verbindbar, wobei wiederum ein an einem Kabinentürflügel angeordnetes Mitnehmerparallelogramm und jeweils zwei an einem Schachttürflügel angeordnete Kupplungsrollen zusammenarbeiten. Das geschlossene Mitnehmerparallelogramm fährt bei freier Fahrt zwischen den Kupplungsrollen einer Schachttür hindurch, in einer Zieletage kuppelt es durch das Öffnen des Mitnehmerparallelogrammes an den Kupplungsrollen an. Das Schliessen des Mitnehmerparallelogrammes erfolgt im Normalfall durch die Türantriebsvorrichtung, wobei ein gelenkig mit einem bandförmigen Antriebsmittel der Türantriebsvorrichtung und dem Mitnehmerparallelogramm verbundener, zwischen zwei fest plazierten elastischen Anschlägen hin- und herschwenkbarer Betätigungshebel das Mitnehmerparallelogramm durch eine Schwenkbewegung im Gegenuhrzeigersinn schliesst. Das Öffnen des Mitnehmerparallelogrammes wird durch die Kraft einer am Betätigungshebel und an der Grundplatte des Mitnehmerparallelogrammes angreifenden Zugfeder ausgeführt, entweder bei stromlosem Antriebsmotor oder beim Umschalten des durch einen Mikroprozessor geregelten Antriebsmotors in die Öffnungsrichtung. Erfolgt diese Öffnung innerhalb der Türöffnungszone einer Etage, wird das Mitnehmerparallelogramm durch die Kupplungsrollen der Schachttür in einer Mittellage gehalten, bei welcher eine Auflaufkurve des Mitnehmerparallelogrammes parallel zusammengedrückt wird und dabei eine an der Auflaufkurve angeordnete Steuerkurve die Kabinentürverriegelung entriegelt. Gleichzeitig wird das Mitnehmerparallelogramm durch eine zusätzliche Verriegelungseinrichtung in dieser Mittellage verriegelt.

Ein Nachteil dieser Vorrichtung liegt darin, dass für eine einwandfreie Türbetätigung eine aufwendige und teure Regelung für den Türantriebsmotor erforderlich ist, dass das Mitnehmerparallelogramm und die Kabinentürverriegelung räumlich beieinander angeordnet sind und die Türantriebsvorrichtung nur bedingt einsetzbar ist, wenn beim gleichen Aufzug verschieden hohe Schachttüren betätigt werden müssen, und dass für die Öffnungsbewegung der Türen mit der Türantriebsvorrichtung eine zusätzliche Verriegelung für das offene Mitnehmerparallelogramm erforderlich ist.

Der Erfindung liegt die Aufgabe zugrunde, eine Türantriebsvorrichtung vorzuschlagen, bei welcher an den einzelnen Schachttüren keine Steuerkurven für die Entriegelung der Kabinentürverriegelung anzuordnen sind, und welche geringere Qualitätsansprüche an die Türmotor-Steuerung und -Regelung stellt und welche keine zusätzliche Verriegelung für das Mitnehmerparallelogramm erfordert.

Diese Aufgabe wird durch die im Anspruch 1 gekennzeichnete Erfindung gelöst.

Die durch die Erfindung erreichten Vorteile sind im wesentlichen darin zu sehen, dass durch die räumlich getrennte Anordnung der Verriegelung und des Mitnehmerparallelogrammes es möglich ist, das Mitnehmerparallelogramm durch einfache Verlängerung der die beiden Teile miteinander verbindenden Zugstange nach unten zu verschieben. Dies gestattet eine einfache Anpassung für die Kupplung zwischen Kabinentür und Schachttür bei unterschiedlichen Schachttürhöhen am gleichen Aufzug. Mit dieser Anordnung ist es auch einfach möglich spezielle Mitnehmerparallelogramme auszuführen, welche zur Vergrösserung des kritischen Durchlaufspieles während der Fahrt von der Schachttürschwelle weggezogen werden.

Ein weiterer Vorteil liegt auch darin, dass die Betätigung des Mitnehmerparallelogrammes, sowie der Beginn der Türbewegung durch eine Steuerkurve und einen Kniehebel ein ruckarmes Öffnen und Schliessen des Mitnehmerparallelogrammes und der Tür auf der Schliesseite ermöglicht. Damit kann die Türmotor-Steuerung und -Regelung vergleichsweise ähnlicher Türantriebe wesentlich vereinfacht und verbilligt werden.

Auf beiliegenden Zeichnungen ist ein Ausführungsbeispiel der Erfindung dargestellt, das im folgenden näher erläutert wird. Es zeigen:
- Fig. 1: eine Ansicht einer Türantriebsvorrichtung mit einer dreiflügeligen Teleskop-Kabinenschiebetür, den Türaufhängungen und dem Mitnehmerparallelogramm;
- Fig. 2: einen Grundriss der dreiflügeligen Teleskop-Kabinenschiebetür mit den Türaufhängungen und angedeutet das Mitnehmerparallelogramm und die Kupplungsrollen einer Schachttür;
- Fig. 3: einen Seitenriss der Türantriebsvorrichtung mit den Türaufhängungen und den Türflügeln zu der Teleskop-Kabinenschiebetür;
- Fig. 4: einen Ausschnitt einer Steuerkurve für die Betätigung des Mitnehmerparallelogrammes, als Bindeglied zwischen dem Türantrieb und der Teleskop-Kabinentür, in einer geschlossenen Stellung;
- Fig. 5: einen Ausschnitt der Steuerkurve für die Betätigung des Mitnehmerparallelogrammes in einer offenen Stellung;
- Fig. 6: eine Ansicht des Mitnehmerparallelogrammes in einer geschlossenen Stellung mit einem verriegelten Kabinentürriegel, strichpunktiert angedeutet, die beiden anderen möglichen Stellungen des Mitnehmerparallelogrammes, in einer offenen und in einer durch die Kupplungsrollen einer Schachttür begrenzten halboffenen Stellung;
- Fig. 7: einen Seitenriss des Mitnehmerparallelogrammes gemäss Fig. 6;
- Fig. 8: eine Ansicht der Kabinentürverriegelung in verriegelter Stellung, mit der Steuerkurve und einer Zugstange für die Betätigung des angedeuteten Mitnehmerparallelogrammes und
- Fig. 9: eine Ansicht der Kabinentürverriegelung in entriegelter Stellung, mit der Steuerkurve, der Zugstange für die Betätigung des angedeuteten Mitnehmerparallelogrammes und einer Einrichtung für die Entriegelung der Kabinentürverriegelung.

In den Figuren 1, 2 und 3 ist mit **1** ein Türantrieb einer Aufzugsanlage bezeichnet. Der Türantrieb **1** besteht aus einem Antriebsmotor **2**, einem Vorgelege **3**, einem Antriebsriemen **4**, einer Antriebsrolle **5**, einer spannbaren Umlenkrolle **6** und einem bandförmigen Antriebsmittel **7**. Der Türantrieb **1** ist über einer Türöffnung **8** auf einem am Dach einer Aufzugskabine angeordneten Blechträger **9** aufgebaut. Am gleichen Blechträger **9** sind auch Führungsschienen **10.1, 10.2, 10.3** angeordnet, für die Aufnahme von Schiebewagen **11.1, 11.2, 11.3,** welche je einen einzelnen Türflügel **12.1, 12.2, 12.3** tragen. Der erste Schiebewagen **11.1** ist mit einem Klemmelement **13**, über einen Kniehebel **14** und eine Steuerkurve **15** gelenkig mit dem bandförmigen Antriebsmittel **7** verbunden. Diese Verbindung ist in den Fig. 4 und 5, in einem grösseren Massstab dargestellt, besser ersichtlich. Die beiden anderen Schiebewagen **11.2, 11.3** sind mit an sich bekannten Seilzügen **16, 17** für die Mitnahme miteinander und mit dem ersten Schiebewagen **11.1** verbunden. Die Lage eines am ersten Schiebewagen **11.1** angeordneten Mitnehmerparallelogrammes **18** und eines schwenkbar gelagerten Kabinentürriegels **46**, sowie einer festen und einer beweglichen Kupplungsrolle **19, 20** der jeweiligen Schachttür ist strichpunktiert dargestellt.Das Klemmelement **13** ist auf einer am ersten Schiebewagen **11.1** angeordneten Gleitführung **21**, innerhalb eines begrenzten Weges gleitend geführt. Die Steuerkurve **15** ist ebenfalls am ersten Schiebewagen **11.1** des ersten Türflügels **12.1** an einer Drehachse **22** eines Haltebleches **23** drehbar gelagert und ragt mit einem Gelenkzapfen **24**, in eine Aussparung **25** eines Haltebleches **23** hinein. Sie wird vom Türantrieb **1** über das bandförmige Antriebsmittel **7** durch eine Zugkraft **54** in einer geschlossenen Stellung gehalten (Fig. 4) und durch eine Zugfeder **26** in eine offene Stellung gezogen (Fig. 5). Dabei dient eine am Blechträger **9** angeordnete Rolle **27** als Abwälzrolle für die Kontur der Steuerkurve **15**.

In den Fig. 6 bis 9 sind die verschiedenen Stellungen des Mitnehmerparallelogrammes **18** und der Kabinentürverriegelung dargestellt. Das Mitnehmerparallelogramm **18** ist auf einem Tragblech **28** am ersten Schiebewagen **11.1** angeordnet. Es besteht aus zwei Kurven **29, 30**, welche gelenkig mit einem oberen **31** und einem unteren Hebel **32** verbunden sind, die ihrerseits auf Gelenkzapfen **33, 34** des Tragbleches **28** drehbar gelagert sind. Am unteren Hebel ist auf einer Achse **35** eine Zugstange **36** angelenkt, welche das Mitnehmerparallelogramm **18** mit der Steuerkurve **15** verbindet. Die Zugstange **36** ist mit einem Längenausgleich **37** ausgerüstet und weist einen Anschlag **38** für einen Doppelhebel **39** und eine Auflaufkurve **40** für eine am Blechträger **23** fest angeordnete Stützrolle **41** auf. Der Doppelhebel **39** ist an einem Ende mit einem Zapfen **42** mit der Zugstange **36** gelenkig verbunden und ruht mit dem mittleren Drehlager auf der in die Aussparung **25** des Haltebleches **23** hineinragenden Achse **24** der Steuerkurve **15**. Durch die Kraft einer Zugfeder **43** wird der Doppelhebel **39** in einer Ruhelage an den Anschlag **38** der Zugstange **36** gezogen. An der Achse **24** der Steuerkurve **15** ist ein elastischer Puffer **44** vorgesehen, um die Öffnungsbewegung der Steuerkurve **15** am Ende der Aussparung **25** zu dämpfen. Am oberen Ende des Haltebleches **23** ist ein Drehzapfen **45** vorgesehen, an dem ein Kabinentürriegel **46** schwenkbar gelagert ist. Am vorderen Teil des Kabinentürriegels **46** ist ein Ende einer Betätigungslasche **47** angelenkt, dessen anderes Ende eine in einer Kulisse **48** des Haltebleches **23** geführte Betätigungsrolle **49** aufweist. Am hinteren Teil des Kabinentürriegels **46** ist eine Verriegelungsrolle **50** und eine Kontaktbrücke **51** angeordnet, welche mit einer am Blechträger **9** der Aufzugskabine befestigten Verriegelungskurve **52** und einem, die verriegelte Position der Kabinentürverriegelung überwachenden elektrischen Sicherheitskontakt **53** zusammenarbeiten.

Die vorstehend beschriebene Einrichtung arbeitet wie folgt:
Die in den Fig. 1, 2 und 3 beispielsweise dargestellte dreiflügelige Teleskop-Kabinenschiebetür besteht aus drei Türflügeln **12.1, 12.2, 12.3**, welche an drei auf parallel angeordneten Führungsschienen **10.1, 10.2, 10,3** laufenden Schiebewagen **11.1, 11.2, 11.3** angehängt sind. Das Antriebsmittel **7** des Türantriebes **1** ist mit dem Türflügel **12.1** verbunden, welcher den grössten Weg zum Öffnen oder Schliessen der Türöffnung **8** zurücklegen muss. Die beiden anderen Türflügel **12.2, 12.3** sind über, an sich bekannte, Seilzüge **16, 17** indirekt angetrieben, derart, dass gleichzeitig der mittlere Türflügel **12.2**, 2/3 und der dritte Türflügel **12.3**, 1/3 des Weges des direkt angetriebenen Türflügels **12.1** zurücklegt und beispielsweise bei offener Kabinentür alle drei Türflügel **12.1, 12.2, 12.3** gleichzeitig seitlich ausserhalb der Kabinentüröffnung genau deckend hintereinander liegen. Im geschlossenen Zustand liegen die drei Türflügel **12.1, 12.2, 12.3** gestaffelt hintereinander und decken die Türöffnung **8** gänzlich ab. Der eingeschaltete Kabinentürantrieb **1** wirkt dabei über das bandförmige Antriebsmittel **7** mit der Zugkraft **54** auf den angetriebenen Türflügel **12.1** und bringt die Kabinenschiebetür in die beiden Stellungen.

Die Türantriebsvorrichtung, das Mitnehmerparallelogramm und der Verriegelungsmechanismus haben die Aufgabe, die Kabinentür während der Fahrt der Kabine verriegelt zu halten, in einer Zieletage die Kabinentür und die Schachttür zu entriegeln und zusammenzukuppeln, damit die Schachttür gemeinsam mit der von der Türantriebsvorrichtung betätigten Kabinentür geöffnet und geschlossen wird und beide Türen vor einer Weiterfahrt wieder zu verriegeln. Zusätzlich sind die Vorschriften zu erfüllen, dass bei Stromausfall die Kabinentür ausserhalb des Türöffnungsbereiches einer Etage verriegelt bleiben muss, bzw. im Türöffnungsbereich der Etage die Kabinentür und die entsprechende Schachttür automatisch entriegelt werden, dass beide Türen gemeinsam von einem eingeschlossenen Fahrgast von Hand geöffnet werden können.

In der geschlossenen Endstellung wird die Kabinentür mit dem angetriebenen Türflügel **12.1** verriegelt, siehe dazu die Fig. 1, 4, 6 und 8. Die am bandförmigen Antriebsmittel **7** angreifende Zugkraft **54** wirkt sich über das Klemmelement **13** und den Kniehebel **14**, auch auf die Steuerkurve **15** aus, welche, gegen die Kraft der Zugfeder **26**, mit ihrer Kontur an die am Blechträger **9** fest angeordnete Rolle **27** gedrückt wird. Dabei nimmt die Zugstange **36** die tiefste Stellung ein und drückt über den unteren Hebel **32** die beiden Kurven **29, 30** des Mitnehmerparallelogrammes **18** in die geschlossene Stellung. Die Kurven **29, 30** des Mitnehmerparallelogrammes **18** entfernen sich von der festen und der beweglichen Kupplungsrolle **19, 20** der Schachttür, wobei sich die bewegliche Kupplungsrolle **20** verschiebt und die Schachttür verriegelt. Ein nicht dargestelter Sicherheitskontakt überwacht die Verriegelung der Schachttür elektrisch. Gleichzeitig wird der schwenkbar gelagerte Kabinentürriegel **46** mit seiner Verriegelungsrolle **50** über die Verriegelungskurve **52** geführt, die Kabinentür verriegelt und der elektrische Sicherheitskontakt **53** durch die Kontaktbrücke **51** geschlossen. In diesem Zustand ist die Aufzugskabine bereit für die Weiterfahrt.

In einer Zieletage angekommen, wird die Türantriebsvorrichtung **1** umgeschaltet, wobei die Zugkraft **54** am bandförmigen Antriebsmittel **7** ihre Richtung ändert, (siehe dazu Fig. 5, 6 und 9). Bevor die Schiebetür eine Bewegung ausführt, wird das Klemmelement **13** längs der Gleitführung **21** in öffnender Richtung gezogen, wobei die Steuerkurve **15** über den Kniehebel **14** um die Drehachse **22** gedreht wird und sich die Kontur der Steuerkurve **15** an der am Blechträger **9** fest angeordneten Rolle **27** abwälzt. Die Kontur der Steuerkurve **15** ist so ausgeführt, dass ein ruckarmes Öffnen und Schliessen des Mitnehmerparallelogrammes **18** und der Türen auf der Schliesseite gewährleistet ist. Die Steuerkurve dreht sich, bis der elastische Puffer **44** an der in die Aussparung **25** des Haltebleches **23** ragenden Achse **24** am Ende der Aussparung **25** ansteht. In der Zwischenzeit öffnet sich das Mitnehmerparallelogramm **18**, betätigt durch die, über den Doppelhebel **39** mit der Steuerkurve **15** verbundene Zugstange **36**, bis die beiden Kurven **29, 30** des Mitnehmerparallelogrammes **18** an der festen und an der beweglichen Kupplungsrolle **19, 20** der anwesenden Schachttür anstehen. Dabei wird die bewegliche Kupplungsrolle **20** um eine gewisse Distanz weggedrückt und dadurch die Schachttür entriegelt. Das Mitnehmerparallelogramm **18** nimmt die in Fig. 6 strichpunktiert angedeutete Mittelstellung ein, bei welcher die leicht schräggestellte Zugstange **36** mit der Auflaufkurve **40** an der Stützrolle **41** aufsteht und der Doppelhebel **39** gegen die Kraft der Feder **43** hochgedrückt wird und der Doppelhebel **39** seinerseits die Betätigungsrolle **49** des Kabinentürriegels **46** hochdrückt. Dabei wird der Kabinentürriegel **46** über die Betätigungslasche **47** um den Drehzapfen **45** geschwenkt und die Verriegelungsrolle **50** aus der Verriegelung geführt. Die Kabinentür kann nun vom Türantrieb **1** gänzlich geöffnet werden.

Befindet sich eine Aufzugskabine bei Stromausfall innerhalb des Türöffnungsbereiches einer Etage, erfolgt die Entriegelung der Schachttürverriegelung und der Kabinentürverriegelung in der gleichen, oben dargestellten Weise, mit der Ausnahme, dass an die Stelle der Zugkraft **54**, welche vom Türantrieb **1** auf die Steuerkurve **15** wirkt, die Kraft der Zugfeder **26** tritt, welche die Steuerkurve **15** dreht, das Klemmelement **13** mit dem bandförmigen Antriebsmittel **7** in der Gleitführung **21** verschiebt, das Mitnehmerparallelogramm **18** öffnet und die Schachttürverriegelung und die Kabinentürverriegelung entriegelt. Ein eventuell eingeschlossener Fahrgast hat dann die Möglichkeit, die Kabinentür und die angekuppelte Schachttür gemeinsam von Hand zu öffnen.

Befindet sich eine Aufzugskabine bei Stromausfall ausserhalb der Türöffnungszone einer Etage, erfolgt keine Entriegelung der Kabinentürverriegelung. Bei Stromausfall entfällt wiederum die Zugkraft **54** auf die Steuerkurve **15**. Die Kraft der Zugfeder **26** zieht an der Steuerkurve **15** und dreht sie um ihre Drehachse **22**, wobei die Kontur der Steuerkurve **15** sich an der am Blechträger **9** fest angeordneten Rolle **27** abwälzt bis der elastische Puffer **44** an der in die Aussparung **25** des Haltebleches **23** ragenden Achse **24** am Ende der Aussparung **25** ansteht. Dabei wird das Klemmelement **13** mit dem bandförmigen Antriebsmittel **7** über den Kniehebel **14** auf der Gleitführung **21** in öffnender Richtung verschoben und das Mitnehmerparallelogramm **18** über die Zugstange **36** geöffnet. Da keine Kupplungsrollen **19, 20** einer Schachttür anwesend sind, öffnet sich das Mitnehmerparallelogramm **18** maximal, wobei die Zugstange **36** die höchste Stellung einnimmt, bei welcher der Doppelhebel **39** um die Achse **24** auf der Zugstangenseite hochgedrückt und auf der Entriegelungsseite nach unten gedrückt wird. Die Betätigungsrolle **49** des Kabinentürriegels **46** wird nicht verschoben und die Kabinentürverriegelung bleibt verriegelt. Ein eventuell eingeschlossener Fahrgast kann die Kabinentür nicht von Hand öffnen, (siehe dazu Fig. 8).

In vorstehender Beschreibung und in den Fig. 1, 2 und 3 ist eine Teleskopschiebetür mit drei Türflügeln dargestellt. Es ist ohne weiteres möglich, mit der erfindungsgemässen Türantriebsvorrichtung jede andere Schiebetürart auszurüsten, beispielsweise auch eine zentral öffnende Teleskopschiebetür.

Anstelle eines bandförmigen Antriebsmittel für die Übertragung der Öffnungs- und Schliessbewegungen, vom Türantrieb auf die Türflügel, könnte auch ein anderes Antriebsmittel, beispielsweise ein Schubkurbelantrieb vorgesehen werden.

Es kommt vor, dass beim gleichen Aufzug ungleich hohe Schachttüren mit einer Türantriebsvorrichtung für die Kabinentür gekuppelt und betätigt werden müssen, beispielsweise höhere Schachttüren im Erdgeschoss und niedrigere Schachttüren in den übrigen Etagen. Kabine und Kabinentür werden dabei für die höchste Schachttür ausgelegt. Mit der erfindungsgemässen Türantriebsvorrichtung ist es ohne weiteres möglich, die Höhenlage des Mitnehmerparallelogrammes für das Ankuppeln der Schachttüren, an die niedrigste Schachttür anzupassen und für die Bedienung der am oberen Ende eines Kabinentürflügels angeordneten Kabinentürverriegelung bzw. der Entriegelungsbetätigung dieser Kabinentürverriegelung, einzig die Zugstange **36** zu verlängern.

## Patentansprüche

1. Aufzug mit einer Türantriebsvorrichtung mit Verriegelungsmechanismus, bei welchem im Bereich der Etagen eine mit einer Schachttür durch einen Kupplungsmechanismus verbindbare Kabinentür von einem Türantrieb (1) bewegbar ist, wobei der Kupplungsmechanismus aus einem an einem Kabinentürflügel (12.1) gelagerten Mitnehmerparallelogramm (18) und zwei jeweils an jeder Schachttür angeordneten Kupplungsrollen (19, 20) besteht und der Türantrieb (1) einen über der Kabine angeordneten Antriebsmotor (2), ein Vorgelege (3) und ein bandförmiges Antriebsmittel (7) aufweist, welches mit der Kabinentür durch eine Betätigungseinrichtung verbunden ist und welches die Kabinentür in der geschlossenen und in der offenen Stellung fixiert, wobei der Verriegelungsmechanismus einen über der Kabine schwenkbar gelagerten Kabinentürriegel (46) aufweist, der durch das Eigengewicht in einer Haltestellung verriegelt und mittels der Betätigungseinrichtung in eine Freigabestellung drückbar ist,
dadurch gekennzeichnet,
dass die an der Kabinentür angeordnete Betätigungseinrichtung eine Steuerkurve (15), einen Kniehebel (14) und einen Betätigungshebel (39) aufweist, dass der Kniehebel (14) mittels des Antriebsmittels (7) verschiebbar ist und mit der an einem Schiebewagen (11.1) des Kabinentürflügels (12.1) drehbar gelagerten Steuerkurve (15) verbunden ist,
dass an einer Achse (24) der Steuerkurve (15) der Betätigungshebel (39) für den Kabinentürriegel (46) gelagert ist, dass der Betätigungshebel (39) mit einer das Mitnehmerparallelogramm (18) betätigenden Zugstange (36) gelenkig verbunden ist,
dass der Betätigungshebel (39) von der Steuerkurve (15) betätigt wird, und dass auf der Schliesseite am Blechträger (9) der Kabine eine unverschieblich und drehbar gelagerte Rolle (27) angeordnet ist, auf welcher sich die Kontur der Steuerkurve (15) abwälzt.

2. Aufzug nach Anspruch 1,
dadurch gekennzeichnet,
dass die an der Steuerkurve (15) angeordnete Achse (24) in eine Aussparung eines Halteblechs (23) hineinragt, wobei an der Achse (24) ein elastischer Puffer (44) angeordnet ist, der die Drehung der Steuerkurve (15) in öffnender Richtung begrenzt.

3. Aufzug nach Anspruch 1,
dadurch gekennzeichnet,
dass die Betätigungslasche (47) in einer Kulisse (48) des Halteblechs (23) geführt ist und eine Betätigungsrolle (49) aufweist, die vom Betätigungshebel (39) hochdrückbar ist.

4. Aufzug nach Anspruch 1,
dadurch gekennzeichnet,
dass die Zugstange (36) eine in einer Offenstellung des Mitnehmerparallelogrammes (18) auf eine am Tragblech (23) fest angeordnete Stützrolle (41) auflaufende Auflaufkurve (40) aufweist.

5. Aufzug nach Anspruch 1,
dadurch gekennzeichnet,
dass die Zugstange (36) einen eine genaue Länge einstellbaren Längenausgleich (37) aufweist.

6. Aufzug nach Anspruch 1,
dadurch gekennzeichnet,
dass die Zugstange (36) einen den Betätigungshebel (39) durch die Kraft einer Zugfeder (43) in einer Ruhelage haltenden Anschlag (38) aufweist.

## Claims

1. Lift with a door drive device with latching mechanism for lifts, in which device a cage door, which is connectible through a coupling mechanism with a shaft door, is movable in the region of the storeys by a door drive (1), wherein the coupling mechanism consists of an entraining member parallelogram (18) borne at a cage door leaf (11.1) and two coupling rollers (19, 20) arranged at each shaft door and the door drive (1) comprises a drive motor (2) arranged above the cage, an intermediate gear (3) and a belt-shaped drive means (7), which is connected by an actuating equipment with the cage door and which fixes the cage door in the closed and in the open setting, wherein the latching mechanism comprises a cage door latch (46), which is pivotably mounted above the cage, is latched by its own weight in a retaining position and is urgeable by means of the actuating equipment into a releasing position, characterised thereby that the actuating equipment arranged at the cage door comprises a control cam (15), a toggle lever (14) and an actuating lever (39), that the toggle lever (14) is displaceable by means of the drive means (7) and is connected with the control cam (15) rotatably mounted at a sliding carriage (11.1) of the cage door leaf (12.1), that the actuating lever (39) for the cage door leaf (46) is mounted at an axle (24) of the control cam (15), that the actuating lever (39) is pivotably connected with a pull rod (36) actuating the entraining member parallelogram (18), that the actuating lever (39) is actuated by the control cam (15), and that a roller (27), on which the outline of the control cam (15) rolls along, is mounted to be rotatable and non-displaceable at the sheet metal carrier (9) of the cage on the closing side.

2. Lift according to claim 1, characterised thereby that the axle (24) arranged at the control cam (15) projects into a cut-out of a metal retaining plate (23), wherein an elastic buffer (44), which limits the rotation of the control cam (15) in opening direction, is arranged at the axle (24).

3. Lift according to claim 1, characterised thereby that the actuating strap (47) is guided in a coulisse (48) of the metal retaining plate (23) and comprises an actuating roller (49), which is urgeable upwardly by the actuating lever (39).

4. Lift according to claim 1, characterised thereby that the pull rod (36) has a ramp cam (40), which in an open position of the entraining member parallelogram (18) runs up onto a supporting roller (41) firmly arranged on the carrier metal plate (23).

5. Lift according to claim 1, characterised thereby that the pull rod (36) has a length equalisation (37) adjustable to an exact length.

6. Lift according to claim 3, characterised thereby that the pull rod (36) has an abutment (38) retaining the actuating lever (39) in a rest position by the force of a tension spring (43).

## Revendications

1. Ascenseur pourvu d'un dispositif de commande de porte comportant un mécanisme de verrouillage pour lequel, dans la zone des étages, une porte de cabine apte à être reliée à une porte palière par un mécanisme d'accouplement est apte à être déplacée par une commande de porte (1), étant précisé que le mécanisme d'accouplement se compose d'un parallélogramme d'entraînement (18) monté sur un battant de porte de cabine (12.1) et de deux galets d'accouplement (19, 20) disposés sur chaque porte palière, et que la commande de porte (1) comporte un moteur de commande (2) disposé au-dessus de la cabine, une transmission (3) et des moyens de commande en forme de bande (7) qui sont reliés à la porte de cabine par un dispositif d'actionnement et qui fixent la porte de cabine dans les positions fermée et ouverte, et étant précisé que le mécanisme de verrouillage comporte un verrou de porte de cabine (46) monté pivotant au-dessus de la cabine, qui assure par son poids propre un verrouillage en position d'arrêt et qui est apte à être poussé dans une position de dégagement à l'aide du dispositif d'actionnement,
caractérisé en ce que le dispositif d'actionnement disposé au niveau de la porte de cabine comporte une came de commande (15), un levier coudé (14) et un levier d'actionnement (39), en ce que le levier coudé (14) est apte à être déplacé à l'aide des moyens de commande (7) et est relié à la came de commande (15) montée pivotante sur un chariot coulissant (11.1) du battant de porte de cabine (12.1), en ce qu'il est prévu, sur un axe (24) de la came de commande (15), le levier d'actionnement (39) pour le verrou de porte de cabine (46), en ce que le levier d'actionnement (39) est relié de façon articulée à une barre de traction (36) actionnant le parallélogramme d'entraînement (18), en ce que le levier d'actionnement (39) est actionné par la came de commande (15), et en ce qu'il est prévu, côté fermeture, sur la poutre en tôle (9) de la cabine, un galet (27) monté fixe et rotatif, sur lequel le contour de la came de commande (15) roule.

2. Ascenseur selon la revendication 1, caractérisé en ce que l'axe (24) disposé sur la came de commande (15) fait saillie dans une cavité d'une tôle de fixation (23), étant précisé qu'il est prévu, au niveau de l'axe (24), un tampon élastique (44) qui limite la rotation de la came de commande (15) dans le sens d'ouverture.

3. Ascenseur selon la revendication 1, caractérisé en ce que la patte d'actionnement (47) est guidée dans une coulisse (48) de la tôle de fixation (23) et comporte un galet d'actionnement (49) qui est apte à être relevé par le levier d'actionnement (39).

4. Ascenseur selon la revendication 1, caractérisé en ce que la barre de traction (36) comporte une came d'attaque (40) qui, dans une position ouverte du parallélogramme d'entraînement (18), route sur un galet d'appui (41) monté fixe sur la tôle de support (23).

5. Ascenseur selon la revendication 1, caractérisé en ce que la barre de traction (36) comporte un dispositif de compensation de longueur (37) apte à régler une longueur précise.

6. Ascenseur selon la revendication 1, caractérisé en ce que la barre de traction (36) comporte une butée (38) qui maintient le levier d'actionnement (39) dans une position de repos grâce à ta force d'un ressort de traction (43).
